# EUROPÄISCHE PATENTSCHRIFT

(11) **EP 1 428 761 B1**
(45) Veröffentlichungstag und Bekanntmachung des Hinweises auf die Patenterteilung: **28.03.2007**
(21) Anmeldenummer: 03027661.2
(22) Anmeldetag: 03.12.2003
(51) Int. Cl.: B65B 61/20, B65G 47/31

(54) **Verfahren und Vorrichtung zur Handhabung von Zuschnitten, insbesondere Coupons**
Process and apparatus to handle sheets, especially coupons
Procédé et dispositif de manipulation de feuilles, en particulier de coupons

(30) Priorität: 09.12.2002 DE 10257598
(43) Veröffentlichungstag der Anmeldung: 16.06.2004
(73) Patentinhaber: Focke & Co. (GmbH & Co. KG), 27283 Verden (DE)
(72) Erfinder: Focke, Heinz, 27283 Verden (DE); Bachner, Stefan, 27283 Verden (DE); Schmidt, Jens, 28879 Grasberg (DE)
(74) Vertreter: Bolte, Erich

(56) Entgegenhaltungen:
- DE-A1- 19 841 526
- US-A- 4 724 946
- US-A- 4 929 226
- US-A- 5 588 280

## Beschreibung

Die Erfindung betrifft ein Verfahren zur Handhabung von Zuschnitten, insbesondere zur Zuführung von Druckträgern, Coupons oder dergleichen als Beigabe zu einer Packung - Zigarettenpackung. Weiterhin betrifft die Erfindung eine Vorrichtung zur Durchführung des Verfahrens.

In der Verpackungstechnik (s.z.B. Dokument DE-A-198 41 526) besteht zunehmend die Aufgabe, Druckträger, also gefaltete oder ungefaltete dünne Zuschnitte mit Informations- und/oder Werbehinweisen, einer Packung beizufügen. Dies gilt besonders für Zigarettenpackungen. Die Beigabe wird nachfolgend unabhängig von der Gestaltung mit Coupon bezeichnet.

Die anderweitig hergestellten Coupons sollen der (Zigaretten-)Packung zugeführt und auf diese aufgelegt werden. Eine Außenumhüllung aus Folie integriert den Coupon in die Packung, so dass der Coupon bei Ingebrauchnahme der Packung durch Entfernen der Außenumhüllung zur Verfügung steht.

Der Erfindung liegt die Aufgabe zugrunde, die Handhabung der Coupons so in den Verpackungsprozess zu integrieren, dass die Coupons ohne Beeinträchtigung der (hohen) Leistungsfähigkeit von Verpackungsmaschinen mit der Packung vereinigt werden können.

Zur Lösung dieser Aufgabe ist das erfindungsgemäße Verfahren durch folgende Merkmale gekennzeichnet:
a) die Coupons werden jeweils paarweise nebeneinanderliegend zugeführt, insbesondere auf Grund eines durchtrennten Doppel-Coupons,
b) die Coupons werden einem Couponaufleger zum Aufbringen auf eine Oberseite einer Packung zugeführt,
c) die paarweise ankommenden Coupons werden während des Transports zum Couponaufleger vereinzelt, derart, dass einzelne Coupons nacheinander dem Couponaufleger zugeführt werden.

Die Handhabung der Coupons im Bereich des Couponauflegers kann in unterschiedlicher Weise erfolgen. Eine Besonderheit ist die Einführung der Coupons in ein Coupon-Magazin mit mindestens einem Vorratsschacht. Dem Coupon-Magazin werden die Coupons einzeln durch den entsprechend ausgebildeten Couponaufleger entnommen. Alternativ ist erfindungsgemäß ein in besonderer Weise ausgebildeter Couponaufleger vorgesehen, der unmittelbar die ankommenden Coupons aufnimmt und ohne Unterbrechung des (kontinuierlichen) Transports den Packungen zuführt.

Die erfindungsgemäße Vorrichtung beinhaltet, dass die Coupons im Bereich einer Verpackungsmaschine durch einen Couponförderer transportierbar sind, und zwar entweder zu einem Coupon-Magazin oder unmittelbar zu einem Couponaufleger. Die Verpackungsmaschine dient vorzugsweise zum Anbringen einer Außenumhüllung aus Folie bei Zigarettenpackungen ("Cello"), wobei die Coupons auf eine nach oben gerichtete Rückseite der Zigarettenpackungen aufgelegt und sodann die gebildete Einheit in üblicher Weise von der Folie umgeben wird. Die Ausbildung des Coupon-Magazins einerseits und des unmittelbar beschickten Couponauflegers andererseits bilden jeweils eine Besonderheit.

Weitere Merkmale der Erfindung werden nachfolgend anhand von in den Zeichnungen dargestellten Ausführungsbeispielen näher erläutert. Es zeigt:
- Fig. 1: eine Verpackungsmaschine mit Coupon-Aggregat im schematischen Grundriss,
- Fig. 2: die Verpackungsmaschine gemäß Fig. 1 in Seiten- bzw. Frontansicht gemäß Pfeil II in Fig. 1,
- Fig. 3: einen Couponförderer mit Coupon-Magazin im Grundriss, bei vergrößertem Maßstab,
- Fig. 4: eine Einzelheit des Couponförderers gemäß Fig. 3 in Seitenansicht gemäß Pfeil IV,
- Fig. 5: ein Detail eines Coupon-Magazins in Seitenansicht bzw. in einem (Vertikal-)Schnitt V-V der Fig. 3, in vergrößertem Maßstab,
- Fig. 6: eine Teilansicht der Verpackungsmaschine, analog Fig. 2, für ein anderes Ausführungsbeispiel der Couponhandhabung,
- Fig. 7: einen Couponaufleger in Seitenansicht, bei vergrößertem Maßstab als Einzelheit VII der Fig. 6,
- Fig. 8: den Couponaufleger gemäß Fig. 7 bei veränderter Relativstellung,
- Fig. 9: einen Querschnitt durch ein Detail des Couponauflegers gemäß Fig. 8 in der Schnittebene IX-IX,
- Fig. 10: ein weiteres Detail des Couponauflegers gemäß Fig. 8 in der Schnittebene X-X,
- Fig. 11: eine Einzelheit des Couponauflegers gemäß Fig. 7, nämlich ein Querschnitt in der Schnittebene XI-XI,
- Fig. 12: einen Ausschnitt der Einzelheit gemäß Fig. 11 in vergrößertem Maßstab.

Die in den Zeichnungen dargestellten Ausführungsbeispiele befassen sich mit der Herstellung von quaderförmigen Packungen 10, und zwar insbesondere Zigarettenpackungen. Jeder Packung 10 soll als Beigabe ein gegebenenfalls gefalteter Zuschnitt mit Bedruckung beigefügt werden, nämlich ein Coupon 11, 12. Die Vereinigung der Coupons 11, 12 mit den Packungen 10 erfolgt im Bereich einer Verpackungsmaschine für die Anbringung einer Außenumhüllung aus Folie an der Packung 10. Der Coupon 11, 12 wird auf eine Oberseite 13 der Packung 10 aufgelegt und zusammen mit der Packung 10 von der Außenumhüllung umgeben. Üblicherweise ist der Coupon 11,12 an einer Rückseite der Packung 10 anzubringen.

Die Coupons 11, 12 werden durch ein Coupon-Aggregat 14 bekannter Bauart hergestellt. Das Coupon-Aggregat 14 ist so ausgebildet, dass Doppel-Coupons 15 gefertigt und diese mittig durchtrennt werden mit Hilfe einer Messerscheibe 16. Es entstehen so zwei nebeneinanderliegende Coupons 11, 12 (Fig. 3).

Das Coupon-Aggregat 14 ist - vorzugsweise als gesonderte Einheit - an einer Rückseite der Verpackungsmaschine positioniert. Die Coupons 11, 12 werden außerhalb der Verpackungsmaschine durch einen Couponförderer 17 aufgenommen und über eine Ausnehmung 18 in der Verpackungsmaschine dem frontseitigen Bereich zugeführt, nämlich in eine Ebene oberhalb einer Förderbahn 19 für die Packungen 10. Der Couponförderer 17 besteht aus mehreren zusammenwirkenden bzw. aneinander anschließenden Gurtförderern, die eine - annähernd rechtwinklige - Umlenkung der Coupons 11, 12 im Bereich der Verpackungsmaschine bewirken (Fig. 1, Fig. 3).

Die Coupons 11, 12 werden durch einen oberhalb der Förderbahn 19 der Packungen 10 angeordneten (Coupon-)Aufleger 20, 21 der jeweiligen Packung 10 zugeführt und auf die Oberseite 13 aufgelegt. Es sind zwei konzeptionell unterschiedliche Ausführungen möglich. Die Coupons 11, 12 können durch den Couponförderer 17 einem Coupon-Magazin 22 zugeführt und in diesem gespeichert werden. Einzelne Coupons 11, 12 werden durch den Aufleger 20 (Fig. 2) dem Coupon-Magazin 22 entnommen und der jeweiligen Packung 10 zugeführt. Der Aufleger 20 ist bei dieser Ausführung in herkömmlicher Weise ausgebildet.

Alternativ können die Coupons 11, 12 durch den Couponförderer 17 unmittelbar dem Aufleger 21 zugeführt und von diesem auf die Packung 10 übertragen werden. Bei dieser Lösung ist der Aufleger 21 in besonderer Weise ausgebildet (Fig. 7, Fig. 8).

Der Coupon-Förderer 17 hat zum einen die Aufgabe, die Coupons 11, 12 nach Übernahme vom Coupon-Aggregat 14 über eine längere Förderstrecke zu transportieren. Der Couponförderer 17 ist gemäß Fig. 3 so ausgebildet, dass die beiden nebeneinander zugeführten Coupons 11,12 während des Transports in eine versetzte und schließlich in eine aufeinanderfolgende Relativstellung gebracht werden. Dieses Ergebnis wird durch zeitweilig unterschiedliche Fördergeschwindigkeit der beiden Coupons 11, 12 bewirkt. An das Coupon-Aggregat 14 anschließende Übernahmegurte 23, 24 sind mit unterschiedlichen Fördergeschwindigkeiten angetrieben, so dass sich der aus Fig. 3 ergebende Versatz der Coupons 11, 12 einstellt. Der rechts angeordnete Übernahmegurt 24 läuft hier mit größerer Geschwindigkeit als der Übernahmegurt 23.

Jeder Übernahmegurt 23, 24 besteht aus zwei zusammenwirkenden Einzelgurten. Diese liegen jeweils mit Fördertrumen aneinander, wobei die Coupons 11, 12 zwischen den einander zugekehrten Fördertrumen positioniert und fixiert sind. Des Weiteren sind die (jeweils zwei) Übernahmegurte 23, 24 durch entsprechende Anordnung von Umlenkrollen 25, 26 so geformt, dass die Coupons 11, 12 während des Transports um 90° gewendet werden. Die Coupons 11, 12 werden in einer horizontalen Ebene liegend zugeführt und während des Transports durch die Übernahmegurte 23, 24 in eine aufrechte Ebene gewendet.

In dieser Stellung werden die Coupons 11, 12 nacheinander an einen Zwischenförderer 27 übergeben. Dieser führt die in versetzten (vertikalen) Ebenen ankommenden Coupons 11, 12 zu einem gemeinsamen Anschlussförderer 28. Der Zwischenförderer 27 besteht aus konvergierenden Führungsorganen, die die Coupons 11, 12 einem Eintrittbereich des Anschlussförderers 28 zuführen. Es handelt sich dabei um Seitenbänder 29, die auf Grund von Umlenkwalzen mit unterschiedlichen Durchmessern konvergierende Fördertrums bilden. Zwischen den beiden Seitenbändern 29 befinden sich innere Führungsorgane, nämlich Innenbänder 30 mit ebenfalls konvergierenden Gurten, wobei die Innenbänder 30 an einem dem Anschlussförderer 28 zugekehrten Ende keilförmige Umlenkstücke 31 aufweisen. Die in zwei im Abstand voneinander liegenden Bahnen zugeführten Coupons 11, 12 werden zwischen Seitenband 29 einerseits und Innenband 30 andererseits zusammengeführt und nacheinander an den gemeinsamen Anschlussförderer 28 übergeben. Auch dieser besteht aus zwei Bändern bzw. Gurten, wobei die Coupons 11, 12 zwischen den einander zugekehrten Fördertrumen fixiert transportiert werden.

Der Anschlussförderer 28 übergibt die Coupons 11, 12 - in weiterhin vertikaler Förderebene - an einen Umlenkförderer 32. Dieser fördert die Coupons 11, 12 in eine um 90° versetzte bzw. abgelenkte Richtung. Der Umlenkförderer 32 besteht aus einem Innenförderer 33 und einem winkelförmigen Außenförderer 34. Beide Förderer 33, 34 werden durch Gurte gebildet, die über drei Umlenkwalzen geführt sind. Eine mittlere Umlenkwalze 35 des Innenförderers 33 bewirkt die Richtungsänderung beim Transport der Coupons 11, 12. Die Gurte bzw. Bänder des Innenförderers 33 liegen unmittelbar an der Umlenkwalze 35 an. Ein abgewinkelter Fördertrum des Außenförderers 34 liegt mittelbar ebenfalls an der Umlenkwalze 35 an, nämlich über den Gurt des Innenförderers 33. Dazwischen werden die Coupons 11, 12 transportiert.

An einer Austrittsseite des Umlenkförderers 32 folgt ein Wendeförderer 36. Dieser besteht aus zwei zusammenwirkenden Einzelgurten 37, 38, zwischen deren Fördertrumen die Coupons 11, 12 positioniert sind. Umlenkrollen 39, 40 sind hinsichtlich der Drehachsen um 90° versetzt zueinander, so dass die Einzelgurte 37, 38 aus einer aufrechten Ebene an der Eintrittsseite in eine horizontale Ebene im Bereich der Umlenkrolle 40 gewendet werden. Entsprechend werden die Coupons 11 in eine horizontale Stellung gewendet.

Es folgt ein Endförderer 41 mit zwei in horizontaler Ebene laufenden Gurten für die Übernahme der Coupons 11, 12 und deren Weitergabe entweder an das Coupon-Magazin 22 (Fig. 3) oder an den Couponaufleger 21 (Fig. 7, Fig. 8).

Eine Besonderheit ist das Coupon-Magazin 22 in der gezeigten Ausführung. Es besteht aus zwei zum Endförderer 41 versetzten Schächten 42, 43. Diese sind in aufrechter Position angeordnet und dienen je zur Aufnahme eines Couponstapels 44. Coupons 11, 12 werden dem Coupon-Magazin 22 bzw. jedem Schacht 42, 43 an der Unterseite nacheinander entnommen. Das Entnahmeorgan bzw. der Aufleger 20 ist herkömmlicher Ausführung.

Die vom Couponförderer 17 zugeführten Coupons 11, 12 werden nach Bedarf dem einen oder anderen Schacht 42, 43 durch Seitwärtsbewegung zugeführt. Zu diesem Zweck wird der Füllstand der Coupons 11, 12 in den Schächten 42, 43, also die Höhe der Couponstapel 44 überprüft, zum Beispiel durch Lichtschranken. Wenn die Höhe eines Couponstapels 44 unter ein bestimmtes Niveau absinkt, werden entsprechend zusätzlich Coupons 11, 12 in den betreffenden Schacht 42, 43 eingefördert. Zu diesem Zweck ist zwischen den Schächten 42, 43, und zwar in Fortsetzung der Förderrichtung des Endförderers 42, ein Couponverteiler 45 angeordnet. Dieser besteht aus zwei Verteilerorganen, nämlich Förderwalzen 46 und 47. Die untere Förderwalze 47 ist unterhalb der Zuförderebene der Coupons 11, 12 und die obere Förderwalze 46 darüber angeordnet. Zwischen beiden um eine horizontale Achse drehbaren Förderwalzen 46, 47 befindet sich ein Zwischenraum 48, in deren Bereich die Coupons 11, 12 an den Couponverteiler 45 übergeben werden. Die Förderwalzen 46, 47 sind längs des Umfangs mit Bohrungen 49 versehen. Die hohlen Förderwalzen 46, 47 sind an ein Luftaggregat (nicht gezeigt) angeschlossen, und zwar derart, dass die Förderwalzen 46, 47 alternativ mit Unterdruck, also Saugluft oder mit Überdruck, also Druckluft, versorgt werden können. Des Weiteren sind die Förderwalzen 46, 47 gegenläufig angetrieben.

Bei dem in Fig. 5 gezeigten Ausführungsbeispiel soll der (rechte) Schacht 43 mit Coupons 11, 12 versorgt werden. Die (obere) Förderwalze 46 ist mit Saugluft beaufschlagt, so dass die ankommenden Coupons 11, 12 mit einem Teilbereich am Umfang der Förderwalze 46 anliegen. Durch Drehung im Gegenuhrzeigersinn wird der betreffende Coupon 11, 12 dem Schacht 43 zugeführt. Die Anlage des Coupons 11, 12 am Umfang der Förderwalze 46 wird durch aus den Bohrungen 49 der anderen (unteren) Förderwalze 47 austretende Druckluft unterstützt. Beide Förderwalzen 46, 47 sind von einer Führung bzw. einem Gehäuse 50, 51 umgeben. Dieses gibt im Bereich des Zwischenraums 48 lediglich einen kleinen, begrenzten Bereich des Umfangs der Förderwalzen 46, 47 frei. Ein Teilbereich der Coupons 11, 12 liegt jeweils an dem einen oder anderen Gehäuse 50, 51 an, so dass die Coupons 11, 12 unter Abschälen von dem Umfang der jeweiligen Förderwalze 46, 47 dem einen oder anderen Schacht 42, 43 zugeführt werden. Wenn der andere Schacht 42 versorgt werden soll, erfolgt eine Umkehrung hinsichtlich der Zufuhr von Saugluft und Druckluft, derart, dass die Coupons 11, 12 am Umfang der unteren Förderwalze 47 anliegen und durch diese dem Schacht 42 zugeführt werden.

Alternativ können die Coupons 11, 12 von dem Couponförderer 17 unmittelbar dem in besonderer Weise ausgebildeten Aufleger 21 zugeführt werden. Dieser besteht aus mindestens einem Förderer für die Coupons 11, 12, im vorliegenden Falle ein Auflegergurt 52, der so ausgebildet ist, dass die ankommenden Coupons 11, 12 in exakter Übereinstimmung mit der Förderbewegung der Packungen 10 transportiert und an die zugeordnete Packung 10 übergeben werden. Der Aufleger 21 bzw. dessen Auflegergurt 52 wird deshalb in Abhängigkeit vom zentralen Maschinenantrieb angetrieben bzw. ist mit diesem Maschinenantrieb verbunden. Die Förderbewegungen der Packungen 10 stimmen demnach stets überein mit der Bewegung des Auflegergurts 52. Weiterhin ist vorgesehen, dass die Coupons 11, 12 am Auflegergurt 52 eine exakte Relativstellung aufweisen, die auf die Förderbewegung der Packungen 10 abgestimmt ist. Zu diesem Zweck weist der Auflegergurt 52 - vorzugsweise ein Zahnriemen - Mitnehmer 53 für jeden Coupon 11, 12 auf. Deren Übergabe an den Aufleger 21 wird so ausgeführt, dass spätestens bei Übergabe des Coupons 11, 12 an die Packung 10 eine Anlage an dem zugeordneten Mitnehmer 53 gegeben ist.

Der Aufleger 21 bzw. dessen Auflegergurt 52 schließt unmittelbar an den Couponförderer 17 an. Dieser ist in ähnlicher Weise ausgebildet wie bei dem Ausführungsbeispiel gemäß Fig. 3. Der Endförderer 41 ist ersetzt durch einen Übergabeförderer 54, der aus einem Obergurt 55 und einem Untergurt 56 besteht. Letzterer ist als Förderer bis in den Bereich des Auflegers 21 bzw. des Auflegergurts 52 verlängert unter Bildung eines Überdeckungsbereichs. Eine Umlenkrolle 57 des Untergurts 56 liegt (mittelbar) an einem Fördertrum des Auflegergurts 52 an. Bei dieser Ausführung können die Coupons 11, 12 bei einbahniger Betriebsweise der Verpackungsmaschine durch einen einzelnen Aufleger 21 den Packungen 10 zugeführt werden. Bei vielfach üblicher zweibahniger Arbeitsweise der Verpackungsmaschine sind zwei Aufleger 21 nebeneinander angeordnet und parallelen Förderbahnen 19 für Packungen 10 zugeordnet (Fig. 1). Die nebeneinander angeordneten Aufleger 21 werden in diesem Falle durch gesonderte Couponförderer 17 versorgt, die je einem Aufleger 21 zugeordnet sind. Der Couponförderer 17 ist dabei in ähnlicher Weise ausgebildet wie bei dem Ausführungsbeispiel gemäß Fig. 3, jedoch ohne die dort vorgesehene Zusammenführung der beiden gleichzeitig gefertigten Coupons 11, 12 auf einem gemeinsamen Förderer (Anschlussförderer 28). Vielmehr werden die Coupons 11 einerseits und 12 andererseits durch individuelle Couponförderer 17 den beiden Auflegern 21 zugeführt.

Der Aufleger 21 ist so ausgebildet, dass in einem (oberen) Bereich im Anschluss an den Übergabeförderer 54 eine Fortsetzung der vorgegebenen Förderrichtung der Coupons 11, 12 stattfindet. Des Weiteren ist vorgesehen, dass ein (unterer) den Packungen 10 zugekehrter Endbereich des Auflegers 21 eine schräg abwärts und in Förderrichtung der Packungen 10 weisende Zuführung der Coupons 11, 12 zu den Packungen 10 gewährleistet. Aus Gründen der kompakten Bauweise sowie zur Überbrückung einer vorgegebenen Höhe ist der Aufleger 21 Zick-Zack-förmig ausgebildet mit einem oberen Aufnahmeschenkel 58, einem daran unter einem (spitzen) Winkel anschließenden Zwischenschenkel 59 und einem wiederum unter einem entgegengesetzten (spitzen) Winkel zum Zwischenschenkel 59 gerichteten Übergabeschenkel 60. Letzterer ist unter einem spitzen Winkel zur Bewegungsbahn der Packungen 10 und in Bewegungsrichtung derselben weisend. Der Auflegergurt 52 folgt dieser Kontur des Auflegers 21 durch entsprechend versetzt angeordnete Umlenkrollen.

Die Coupons 11, 12 werden im Bereich des Aufnahmeschenkels 58 und des Übergabeschenkels 60 jeweils an einem Untertrum des Auflegergurts 52 transportiert. Zur Fixierung der Coupons 11, 12 am Auflegergurt 52 ist eine ortsfeste Führung 61 vorgesehen, die der Kontur des Auflegers 21 bzw. in enger Nachbarschaft einem Fördertrum des Auflegergurts 52 folgt. Die Führung 61 besteht, wie aus Fig. 9 ersichtlich, aus zwei im Abstand voneinander angeordneten Stegen. In bestimmten Bereichen des Auflegergurts 52 bzw. des Fördertrums liegen die Coupons 11, 12 an der Führung 61 gleitend an. Im Eintrittsbereich, nämlich im Bereich einer oberen Umlenkwalze 62, werden die Coupons 11, 12 zwischen Auflegergurt 52 und Führung 61 eingeführt. Der Bewegungsablauf ist so gesteuert, dass der jeweilige Coupon 11, 12 mit einem gewissen Vorlauf vor dem zugeordneten Mitnehmer 53 eingeführt wird (Fig. 7). Durch Geschwindigkeitdifferenz bzw. durch Anlage des Coupons 11, 12 an der Führung 61 folgt der Mitnehmer 53 und erfasst den Coupon 11, 12 in präziser Relativstellung.

Im Bereich des Übergabeschenkels 60 ist ein gesondertes, umlaufendes Übergabeorgan zum Auflegen der Coupons 11, 12 auf die Oberseite 13 der Packungen 10 vorgesehen.

Es handelt sich dabei um ein Andrückrad 63, welches auf einer Achse bzw. (Antriebs-)Welle für Umlenkrollen 64 für den Auflegergurt 52 angeordnet ist. Wie aus Fig. 9 und 10 ersichtlich, besteht der Auflegergurt 52 aus zwei im Abstand voneinander angeordneten parallelen Einzelgurten (Zahnriemen) mit entsprechend im Abstand voneinander liegenden Umlenkrollen. Das Andrückrad 63 ist zwischen den endseitigen Umlenkrollen 64 angeordnet und hat einen deutlich größeren Durchmesser als diese Umlenkrollen 64. Der von dem Fördertrum des Auflegergurts 52 zugeführte Coupon 11, 12 wird durch die Stellung und Größe des Andrückrades 63 von dem Auflegergurt 52 abgehoben und längs des Umfangs des Andrückrades 63 gefördert sowie an die Packung 10 angelegt (Fig. 8). Die Führung 61 ist dabei durch eine bogenförmige Auswölbung so gestaltet, dass sie an die Kontur des Andrückrades 63 angepasst ist. Das Andrückrad 63 wird durch den Auflegergurt 52 drehend mit angetrieben, so dass die Coupons 11, 12 während der Drehbewegung des Andrückrades 63 übertragen werden.

Zweckmäßigerweise werden die Coupons 11, 12 mit Leim an der Oberseite 13 der Packung 10 fixiert. Im Bereich des Auflegers 21 ist ein Leimaggregat 65 mit Leimdüse vorgesehen, welches eine während des Transports der Coupons 11, 12 freiliegende, an die Packung 10 anzulegende Seite der Coupons 11, 12 während der Vorbeibewegung mit Leim versieht, und zwar im Bereich des Zwischenschenkels 59, in der die betreffende Seite der Coupons 11, 12 (schräg) nach oben weist.

Die mit Coupons 11, 12 bestückten Packungen 10 werden entlang der Förderbahn 19 einem Zuschnittaggregat 66 zugeführt, welches einen Zuschnitt für die Außenumhüllung bereit hält und um die Packung 10 herumlegt. Die Fertigstellung der Außenumhüllung erfolgt in bekannter Weise.

Eine weitere Besonderheit besteht darin, dass die ggf. mehrfach gefalteten Coupons 11, 12 während des Transports hinsichtlich der Ausgestaltung, also insbesondere hinsichtlich der Faltung, stabilisiert werden durch Übertragung von Druck mittels gesonderter Druckorgane. Es handelt sich dabei um Druckwalzen bzw. Druckscheiben 67, 68 zu beiden Seiten der Bewegungsbahn der Coupons 11, 12. Die Druckorgane bzw. Druckscheiben 67, 68 sind paarweise zu beiden Seiten der Bewegungsbahn der Coupons 11, 12 angeordnet, und zwar in seitlichen Bereichen, nämlich im Bereich von Faltungen bzw. Faltkanten, die durch die mit ihren Umfangsflächen in geringem Abstand voneinander angeordneten Druckschreiben 67, 68 zusammengedrückt werden. Die Druckscheiben sind bei dem gezeigten Ausführungsbeispiel im Bereich von Umlenkrädern 69, 70 von Endlosförderern angeordnet, hier an den Enden des Übergabeförderers 54 gleichachsig mit den Umlenkrädern 69, 70 für Obergurt 55 und Untergurt. Die Druckscheiben 67, 68 sind auf derselben Achse bzw. Welle angeordnet wie die Umlenkräder 69, 70, und zwar zu beiden Seiten derselben mit einem Durchmesser, der die Übertragung von Druck auf die Coupons 11, 12 in diesem Bereich der Förderstrecke ermöglicht.

## Patentansprüche

1. Verfahren zur Handhabung von Zuschnitten zur Zuführung von Druckträgern, Coupons (11, 12) oder dergleichen als Beigabe zu einer Packung (10) bzw. Zigarettenpackung, **gekennzeichnet durch** folgende Merkmale:
a) die Coupons (11, 12) werden jeweils paarweise nebeneinanderliegend zugeführt, insbesondere aufgrund eines durchtrennten Doppel-Coupons (15),
b) die Coupons (11, 12) werden im Bereich einer Verpackungsmaschine **durch** einen Couponförderer (17) transportiert, nämlich zu einem Coupon-Aufleger (20, 21) oder zu einem Coupon-Magazin (22),
c) die paarweise ankommenden Coupons (11, 12) werden während des Transports vereinzelt, derart, dass einzelne Coupons (11, 12) nacheinander dem Aufleger (20, 21) oder Coupon-Magazin (22) zugeführt werden.

2. Verfahren nach Anspruch 1, **dadurch gekennzeichnet, dass** die gleichzeitig zugeführten Coupons (11, 12) mit zunächst unterschiedlicher Geschwindigkeit transportiert werden, derart, dass zwischen den gleichzeitig ankommenden Coupons (11, 12) ein Abstand in Förderrichtung entsteht und dass dann die beiden Coupons (11, 12) aufeinanderfolgend - mit Abstand voneinander - weitertransportiert werden.

3. Verfahren nach Anspruch 1 oder 2, **dadurch gekennzeichnet, dass** die insbesondere in horizontaler Ebene ausgerichteten Coupons (11, 12) während des Transports durch den Couponförderer (17) um 90° gewendet bzw. aufgerichtet und danach hinsichtlich der Bewegungsrichtung umgelenkt werden, insbesondere um (etwa) 90°.

4. Verfahren nach Anspruch 3 oder einem der weiteren Ansprüche, **dadurch gekennzeichnet, dass** die Coupons (11, 12) nach Umlenkung im Bereich des Couponförderers (17) durch erneutes Wenden in eine horizontale Ausrichtung zurückbewegt werden, insbesondere zur Übergabe an das Coupon-Magazin oder an einen Aufleger (21).

5. Verfahren nach Anspruch 1 oder einem der weiteren Ansprüche, **dadurch gekennzeichnet, dass** die Coupons (11, 12) am Ende des Couponförderers unmittelbar einem anschließenden Aufleger (21) übergeben oder durch Querverschieben in die eine und andere Richtung zwei parallelen Auflegern (21) bzw. Schächten (42, 43) des Coupon-Magazins (22) übergeben werden.

6. Verfahren nach Anspruch 1 oder einem der weiteren Ansprüche, **dadurch gekennzeichnet, dass** die Coupons (11, 12) während des Transports konfektioniert werden, insbesondere hinsichtlich etwaiger Faltungen stabilisiert werden, und zwar durch Druckorgane, die während des Transports der Coupons (11, 12) vorzugsweise im Bereich von Faltkanten wirksam werden.

7. Vorrichtung zum Handhaben von Zuschnitten zur Zuführung von Druckträgern, Coupons (11, 12) oder dergleichen als Beigabe zu einer Packung (10), insbesondere Zigarettenpackung, wobei die Packungen (10) im Bereich einer Verpackungsmaschine für die Anbringung einer Außenumhüllung entlang einer Förderbahn (19) vorzugsweise kontinuierlich transportiert werden, **gekennzeichnet durch** folgende Merkmale:
a) die Coupons (11, 12) sind paarweise nebeneinanderliegend einem Couponförderer (17) zuführbar, der die Coupons (11, 12) zu einem Aufleger (20, 21) zur Anbringung an einer Oberseite (13) der Packungen (10) transportiert,
b) die Coupons (11, 12) durchlaufen während des Transports **durch** den Couponförderer (17) aufeinander folgend ein Vereinzelungsaggregat, nämlich einen Zwischenförderer (27), der die auf Abstand in Förderrichtung voneinander gebrachten Coupons (11, 12) nacheinander einem weiteren Förderer -Anschlussförderer (28) - zuführt.

8. Vorrichtung nach Anspruch 7, **dadurch gekennzeichnet, dass** die paarweise ankommenden Coupons (11, 12) im Bereich des Couponförderers (17) zunächst zweibahnig transportierbar sind, insbesondere durch Übernahmegurte (23, 24), die mit unterschiedlichen Fördergeschwindigkeiten angetrieben sind, derart, dass die ursprünglich nebeneinanderliegenden Coupons (11, 12) während des Transports einen Versatz in Förderrichtung erfahren.

9. Vorrichtung nach Anspruch 7 oder 8, **dadurch gekennzeichnet, dass** die im Bereich des Couponförderers (17) zunächst nebeneinander geförderten Coupons (11, 12), insbesondere durch Aufnahmegurte (23, 24), im Bereich eines Zusammenführungsorgans, nämlich im Bereich eines Zwischenförderers (27) mit konvergierenden Förderbahnen für die Coupons (11, 12), einem weiteren, für beide Coupons (11, 12) gemeinsamen Förderer, nämlich einem Anschlussförderer (28), zuführbar sind.

10. Vorrichtung nach Anspruch 7 oder einem der weiteren Ansprüche, **dadurch gekennzeichnet, dass** die in horizontaler Ausrichtung ankommenden Coupons (11, 12) während des Transports durch den Couponförderer (17) um 90° drehbar bzw. in eine - in Transportrichtung gesehen - aufrechte Position wendbar sind, insbesondere durch gedrillte Förderbänder, nämlich Aufnahme (23, 24), deren Umlenkrollen (25, 26) mit um 90° versetzten Drehachsen angeordnet sind.

11. Vorrichtung nach Anspruch 10 oder einem der weiteren Ansprüche, **dadurch gekennzeichnet, dass** die Coupons (11, 12) nach dem Aufrichten hinsichtlich der Förderrichtung umlenkbar sind, insbesondere um 90° quer zur ankommenden Förderrichtung durch einen Umlenkförderer (32) als Teil des Couponförderers (17).

12. Vorrichtung nach Anspruch 10 oder 11, **dadurch gekennzeichnet, dass** die Coupons (11, 12) vor Übergabe an den Aufleger (21) oder das Coupon-Magazin (22) erneut wendbar sind um 90°, vorzugsweise in eine horizontale Ebene.

13. Vorrichtung nach Anspruch 7 oder einem der weiteren Ansprüche, **dadurch gekennzeichnet, dass** das am Ende des Couponförderers (17) angeordnete Coupon-Magazin (22) zwei seitlich versetzte Schächte (42, 43) für je einen Couponstapel (44) aufweist und dass unmittelbar im Anschluss an den Couponförderer (17) zwischen den beiden Schächten (42, 43) ein Couponverteiler (45) angeordnet ist, der die ankommenden Coupons (11, 12) nach Maßgabe des Füllungsgrads der Schächte (42, 43) diesen durch Querförderung zuführt.

14. Vorrichtung nach Anspruch 13 oder einem der weiteren Ansprüche, **dadurch gekennzeichnet, dass** der Couponverteiler (45) aus vorzugsweise zwei übereinander angeordneten Förderwalzen (46, 47) besteht, die Coupons (11, 12) dem einen oder anderen Schacht (42, 43) durch Drehbewegung zuführen, wobei die Förderwalzen (46, 47) die Coupons (11, 12) über Bohrungen (49) am Umfang fixieren.

15. Vorrichtung nach Anspruch 7 oder einem der weiteren Ansprüche, **dadurch gekennzeichnet, dass** der unmittelbar an den Couponförderer anschließende Aufleger (21) aus einem Auflegergurt (52) besteht, der über Umlenkrollen mehrfach abgewinkelt ist unter Bildung eines (oberen) Aufnahmeschenkels (58), eines quergerichteten Zwischenschenkels (59) und eines nochmals quergerichteten Übergabeschenkels (60), wobei letzterer unter einem spitzen Winkel in Förderrichtung der Packungen (10) auf der Förderbahn (19) weist.

16. Vorrichtung nach Anspruch 15 oder einem der weiteren Ansprüche, **dadurch gekennzeichnet, dass** die Coupons (11, 12) an einem Fördertrum des Auflegergurts (52) anliegen und durch eine feststehende Führung (61), die der Kontur des Auflegers (21) folgt, in Anlage an dem Auflegergurt (52) gehalten ist, wobei die Coupons (11, 12) durch Mitnehmer (53) in exakter Relativstellung transportierbar sind.

17. Vorrichtung nach Anspruch 7 oder einem der weiteren Ansprüche, **dadurch gekennzeichnet, dass** im Transportweg der Coupons (11, 12) Druckorgane zur Stabilisierung von Faltungen der Coupons (11, 12) angeordnet sind, insbesondere Druckscheiben (67, 68) zu beiden Seiten eines Gurtförderers, insbesondere im Bereich von Umlenkrädern (69, 70) eines Übergabeförderers (54) der Coupons (11, 12).

## Claims

1. Method of handling blanks for the purpose of supplying printing carriers, coupons (11, 12) or the like as an insert to a pack (10) or cigarette pack, **characterized by** the following features:
a) the coupons (11, 12) are supplied in adjacent pairs in each case, in particular on account of a double coupon (15) being severed,
b) the coupons (11, 12) are transported in the region of a packing machine by a coupon conveyor (17), namely to a coupon feeder (20, 21) or to a coupon magazine (22),
c) the coupons (11, 12) arriving in pairs are separated during transportation such that individual coupons (11, 12) are supplied one after the other to the feeder (20, 21) or coupon magazine (22).

2. Method according to Claim 1, **characterized in that** the simultaneously supplied coupons (11, 12) are transported at initially different speeds such that a spacing is produced in the conveying direction between the simultaneously arriving coupons (11, 12), and that the two coupons (11, 12) are transported further one after the other - at a distance from one another.

3. Method according to Claim 1 or 2, **characterized in that** the in particular horizontally oriented coupons (11, 12), during transportation by the coupon conveyor (17), are turned through 90° and/or set in an upright position and, thereafter, are deflected in respect to the movement direction, in particular through (approximately) 90°.

4. Method according to Claim 3 or one of the further claims, **characterized in that**, following deflection in the region of the coupon conveyor (17), the coupons (11, 12) are moved back, by renewed turning, into a horizontal alignment, in particular for transfer to the coupon magazine or to a feeder (21).

5. Method according to Claim 1 or one of the further claims, **characterized in that**, at the end of the coupon conveyor, the coupons (11, 12) are transferred directly to a following feeder (21) or, by transverse displacement in one direction and the other, are transferred to two parallel feeders (21) or shafts (42, 43) of the coupon magazine (22).

6. Method according to Claim 1 or one of the further claims, **characterized in that** the coupons (11, 12) are finished during transport, in particular stabilized with respect to any folding, specifically by pressure-exerting elements which act upon the coupons (11, 12) as they are transported, preferably in the region of folding edges.

7. Apparatus for handling blanks for the purpose of supplying printing carriers, coupons (11, 12) or the like as an insert to a pack (10), in particular cigarette pack, the packs (10) being transported preferably continuously along a conveying path (19) in the region of a packaging machine for applying an outer wrapper, **characterized by** the following features:
a) the coupons (11, 12) can be supplied in adjacent pairs to a coupon conveyor (17), which transports the coupons (11, 12) to a feeder (20, 21) in order to be applied to a top side (13) of the packs (10),
b) during transportation by the coupon conveyor (17), the coupons (11, 12) pass one after the other through a separating subassembly, namely an intermediate conveyor (27), by means of which the coupons (11, 12), which are spaced apart from one another in the conveying direction, are supplied one after the other to a further conveyor - connection conveyor (28).

8. Apparatus according to Claim 7, **characterized in that** the coupons (11, 12) arriving in pairs can be transported, in the first instance, along two paths in the region of the coupon conveyor (17), in particular by means of receiving belts (23, 24) which are driven at different conveying speeds, such that the originally adjacent coupons (11, 12) are offset in the conveying direction during transportation.

9. Apparatus according to Claim 7 or 8, **characterized in that** it is possible to supply the coupons (11, 12), which are initially conveyed one beside the other in the region of the coupon conveyor (17), in particular by receiving belts (23, 24), in the region of a converging member, namely in the region of an intermediate conveyor (27) with converging conveying paths for the coupons (11, 12), to a further conveyor which is common to both coupons (11, 12), namely to a connection conveyor (28).

10. Apparatus according to Claim 7 or one of the further claims, **characterized in that** the horizontally arriving coupons (11, 12), during transportation by the coupon conveyor (17), can be rotated through 90° and/or turned into an upright position - as seen in the transporting direction - in particular by twisted conveying belts, namely receiving means (23, 24), of which the deflecting rollers (25, 26) are arranged with axes of rotation offset through 90°.

11. Apparatus according to Claim 10 or one of the further claims, **characterized in that**, once they have been set in an upright position, the coupons (11, 12) can be deflected in respect to the conveying direction, in particular through 90° in a direction transverse to the incoming conveying direction, by a deflecting conveyor (32) forming part of the coupon conveyor (17).

12. Apparatus according to Claim 10 or 11, **characterized in that**, before being transferred to feeder (21) or the coupon magazine (22), the coupons (11, 12) can be turned again through 90°, preferably into a horizontal plane.

13. Apparatus according to Claim 7 or one of the further claims, **characterized in that** the coupon magazine (22), which is arranged at the end of the coupon conveyor (17), has two laterally offset shafts (42, 43) for in each case one coupon stack (44), and **in that** a coupon distributor (45) is arranged between the two shafts (42, 43), directly following the coupon conveyor (17), said distributor supplying the incoming coupons (11, 12) to the shafts (42, 43), by a transverse conveying movement, in accordance with the degree of filling of said shafts.

14. Apparatus according to Claim 13 or one of the further claims, **characterized in that** the coupon distributor (45) comprises preferably two conveying rollers (46, 47) which are arranged one above the other and supply the coupons (11, 12) to one shaft (42, 43) or the other by rotary movement, the conveying rollers (46, 47) fixing the coupons (11, 12) on the circumference via bores (49).

15. Apparatus according to Claim 7 or one of the further claims, **characterized in that** the feeder (21), which directly follows the coupon conveyor, comprises a feeder belt (52) which is angled a number of times over deflecting rollers to form a (top) receiving leg (58), a transversely directed intermediate leg (59) and a transfer leg (60) which, again, is directed transversely, the latter leg being oriented at an acute angle to the conveying path (19) in the conveying direction of the packs (10).

16. Apparatus according to Claim 15 or one of the further claims, **characterized in that** the coupons (11, 12) butt against a conveying strand of the feeder belt (52) and are held in abutment against the feeder belt (52) by a fixed guide (61) which follows the contour of the feeder (21), it being possible for the coupons (11, 12) to be transported with precise relative positioning by carry-along elements (53).

17. Apparatus according to Claim 7 or one of the further claims, **characterized in that** pressure-exerting elements for stabilizing foldings in the coupons (11, 12) are arranged in the transport path of the coupons (11, 12), in particular pressure discs (67, 68) at either side of a belt conveyor, particularly in the region of deflection wheels (69, 70) of a transfer conveyor (54) of the coupons (11, 12).

## Revendications

1. Procédé de manipulation de pièces découpées, pour l'apport de supports d'impression, de coupons (11, 12) ou similaires en tant que pièces jointes à un paquet (10) ou un paquet de cigarettes, **caractérisé par** les caractéristiques suivantes :
a) les coupons (11, 12) sont acheminés les uns à côté des autres par paires, notamment sous forme de doubles coupons séparés (15),
b) les coupons (11, 12) sont transportés dans la région d'une machine d'emballage à travers un dispositif de transport de coupons (17), à savoir à un dispositif d'application de coupons (20, 21) ou à un magasin de coupons (22),
c) les coupons arrivant par paires (11, 12) sont séparés pendant le transport de telle sorte que des coupons individuels (11, 12) soient amenés les uns derrière les autres au dispositif d'application (20, 21) ou au magasin de coupons (22).

2. Procédé selon la revendication 1, **caractérisé en ce que** les coupons acheminés simultanément (11, 12) sont transportés d'abord à une vitesse différente, de telle sorte qu'il se crée un espacement dans la direction de transport entre les coupons arrivant simultanément (11, 12) et qu'ensuite les deux coupons (11, 12) soient transportés en succession - à distance l'un de l'autre.

3. Procédé selon la revendication 1 ou 2, **caractérisé en ce que** les coupons (11, 12) orientés notamment dans le plan horizontal sont tournés ou orientés de 90° pendant le transport par le dispositif de transport de coupons (17), puis sont déviés par rapport au sens de déplacement, notamment de 90° (environ).

4. Procédé selon la revendication 3 ou l'une quelconque des autres revendications, **caractérisé en ce que** les coupons (11, 12) sont ramenés dans une orientation horizontale après leur déviation dans la région du dispositif de transport de coupons (17) par une rotation supplémentaire, notamment pour le transfert à un magasin de coupons ou un dispositif d'application (21).

5. Procédé selon la revendication 1 ou l'une quelconque des autres revendications, **caractérisé en ce que** les coupons (11, 12) sont transférés à l'extrémité du dispositif de transport de coupons directement à un dispositif d'application (21) suivant, ou sont transférés par déplacement transversal dans l'une et l'autre direction à deux dispositifs d'application parallèles (21) ou à des voies (42, 43) du magasin de coupons (22).

6. Procédé selon la revendication 1 ou l'une quelconque des autres revendications, **caractérisé en ce que** les coupons (11, 12) sont confectionnés pendant le transport, notamment sont stabilisés en termes de plis éventuels, et ce par des organes de pression, qui agissent pendant le transport des coupons (11, 12) de préférence dans la région des arêtes de plis.

7. Dispositif de manipulation de pièces découpées pour l'apport de supports d'impression, de coupons (11, 12) ou similaires en tant que pièces jointes à un paquet (10) ou un paquet de cigarettes, les paquets (10) étant transportés de préférence en continu dans la région d'une machine d'emballage pour appliquer une enveloppe extérieure le long d'une voie de transport (19), **caractérisé par** les caractéristiques suivantes :
a) les coupons (11, 12) peuvent être acheminés les uns à côté des autres par paires à un dispositif de transport de coupons (17), qui transporte les coupons (11, 12) à un dispositif d'application (20, 21) pour leur application sur un côté supérieur (13) des paquets (10),
b) les coupons (11, 12) passent pendant le transport à travers le dispositif de transport de coupons (17) en succession à travers une unité de séparation, à savoir un transporteur intermédiaire (27), qui amène les coupons (11, 12) espacés les uns des autres dans la direction de transport les uns après les autres à un autre transporteur - un transporteur rapporté (28).

8. Dispositif selon la revendication 7, **caractérisé en ce que** les coupons (11, 12) arrivant par paires peuvent être transportés dans la région du dispositif de transport de coupons (17) d'abord en deux bandes, notamment par des courroies de reprise (23, 24) qui sont entraînées à des vitesses de transport différentes, de telle sorte que les coupons initialement juxtaposés (11, 12) subissent au cours du transport un décalage dans la direction de transport.

9. Dispositif selon la revendication 7 ou 8, **caractérisé en ce que** les coupons (11, 12) d'abord transportés les uns à côté des autres dans la région du dispositif de transport de coupons (17) notamment par des courroies de réception (23, 24) dans la région d'un organe de rassemblement, à savoir dans la région d'un transporteur intermédiaire (27) avec des bandes de transport convergentes pour les coupons (11, 12), peuvent être acheminés à un autre transporteur commun pour les deux coupons (11, 12), à savoir un transporteur rapporté (28).

10. Dispositif selon la revendication 7 ou l'une quelconque des autres revendications, **caractérisé en ce que** les coupons (11, 12) arrivant dans la direction horizontale pendant le transport par le dispositif de transport de coupons (17) peuvent être tournés de 90° ou peuvent être tournés dans une position redressée - vu dans la direction de transport - notamment par des bandes transporteuses tordues, à savoir des logements (23, 24) dont les poulies de renvoi (25, 26) sont disposées avec des axes de rotation décalés de 90°.

11. Dispositif selon la revendication 10 ou l'une quelconque des autres revendications, **caractérisé en ce que** les coupons (11, 12) après leur redressement peuvent être déviés par rapport à la direction de transport, notamment de 90° transversalement à la direction de transport d'arrivée par un dispositif de transport à déviation (32) faisant partie du dispositif de transport de coupons (17).

12. Dispositif selon la revendication 10 ou 11, **caractérisé en ce que** les coupons (11, 12), avant le transfert au dispositif d'application (21) ou au magasin de coupons (22), peuvent être à nouveau tournés de 90°, de préférence dans un plan horizontal.

13. Dispositif selon la revendication 7 ou l'une quelconque des autres revendications, **caractérisé en ce que** le magasin de coupons (22) disposé à l'extrémité du dispositif de transport de coupons (17) présente deux voies décalées latéralement (42, 43) pour chaque empilement de coupons (44), et **en ce que** directement à la suite du dispositif de transport de coupons (17), entre les deux voies (42, 43), on dispose un distributeur de coupons (45) qui achemine les coupons arrivant (11, 12) en fonction du degré de remplissage des voies (42, 43) à ces dernières par un transport transversal.

14. Dispositif selon la revendication 13 ou l'une quelconque des autres revendications, **caractérisé en ce que** le distributeur de coupons (45) se compose de préférence de deux rouleaux transporteurs (46, 47) disposés l'un au-dessus de l'autre, qui acheminent les coupons (11, 12) à une ou l'autre voie (42, 43) par un mouvement de rotation, les rouleaux transporteurs (46, 47) fixant les coupons (11, 12) par le biais d'alésages (49) sur la périphérie.

15. Dispositif selon la revendication 7 ou l'une quelconque des autres revendications, **caractérisé en ce que** le dispositif d'application (21) se raccordant directement au dispositif de transport de coupons se compose d'une courroie d'application (52), qui est courbée plusieurs fois par le biais de poulies de renvoi en formant une branche de réception (supérieure) (58), une branche intermédiaire transversale (59) et une branche de transfert (60) à nouveau orientée transversalement, cette dernière étant tournée en formant un angle aigu dans la direction de transport des paquets (10) sur la bande transporteuse (19).

16. Dispositif selon la revendication 15 ou l'une quelconque des autres revendications, **caractérisé en ce que** les coupons (11, 12) s'appliquent contre un tronçon de transport de la courroie d'application (52) et sont maintenus en appui contre la courroie d'application (52) par un guide fixe (61), qui suit le contour du dispositif d'application (21), les coupons (11, 12) pouvant être transportés dans une position relative exacte par des dispositifs d'entraînement (53).

17. Dispositif selon la revendication 7 ou l'une quelconque des autres revendications, **caractérisé en ce que** dans la course de transport des coupons (11, 12), des organes de pression pour stabiliser les plis des coupons (11, 12) sont prévus, notamment des disques de pression (67, 68) des deux côtés d'un transporteur à bande, notamment dans la région de poulies de renvoi (69, 70) d'un transporteur de transfert (54) des coupons (11, 12).
